# EUROPÄISCHE PATENTSCHRIFT

(11) **EP 0 283 693 B1**
(45) Veröffentlichungstag und Bekanntmachung des Hinweises auf die Patenterteilung: **03.01.1990**
(21) Anmeldenummer: 88101898.0
(22) Anmeldetag: 10.02.1988
(51) Int. Cl.: F15B 15/26

(54) **Druckmittelbetriebener Arbeitszylinder**
Fluid-powered actuator
Vérin entraîné par fluide

(30) Priorität: 25.03.1987 DE 3709701
(43) Veröffentlichungstag der Anmeldung: 28.09.1988
(73) Patentinhaber: KNORR-BREMSE AG, 80710 München (DE)
(72) Erfinder: Pätz, Werner, D-8050 Freising (DE)

(56) Entgegenhaltungen:
- DE-A- 3 323 305
- DE-B- 1 177 008
- GB-A- 581 833

## Beschreibung

Die Erfindung betrifft einen druckmittelbetriebenen Arbeitszylinder nach dem Gattungsbegriff des Patentanspruches 1.

Arbeitszylinder der gattungsgemäßen Art (DE-A 3 323 305) sind am Ende eines den Kolben des Arbeitszylinders aufnehmenden Gehäuses mit einer Rastiereinrichtung unter Verwendung eines Rastierstößels versehen, welcher in einer vorbestimmten Arbeitsposition, vorzugsweise der Endposition des Kolbens, in eine am Kolbenhals ausgebildete Nut einzudringen vermag, derart, daß der Kolben in dieser Endstellung arretierbar ist. Der Rastierstößel ist durch ein Druckmittel beaufschlagbar, um das Einrasten in die Nut zu vollziehen und im ein selbsttätiges Lösen aus der Verriegelungsstellung zu verhindern.

Bei Arbeitszylindern dieser Konstruktion ist die Rastier- bzw. Verriegelungsposition, d.h. das Eingreifen des Rastierstößels in die ihn aufnehmende Nut nur in einer vorbestimmten Endlage des Kolbens möglich. Außerdem ist das Eingreifen des Rastierstößels in die Nut druckabhängig gesteuert, was bei Undichtigkeit am Außenumfang des Rastierstößels zu Problemen sicherer Funktion führen kann.

Bei einer weiterhin bekannten Konstruktion eines Arbeitszylinders (DE-B 1 177 008) von hydraulischer Wirkungsweise ist ein Anschlagelement vorgesehen, welches beim Ausfahren des Arbeitskolbens in seine eine Endstellung ein in der Kolbenstange angeordnetes Steuerventil öffnet, derart, daß der hydraulische Druck vom Primärraum des Arbeitszylinders über eine Bohrung auf einen Sperrkolben freigegeben wird und dieser sich dadurch unter ein sich aufweitendes Verriegelungselement am Gehäuse des Zylinders schiebt. Auch hierbei ist -eine Verriegelung nur bei Erreichen der Endstellung des Arbeitskolbens ermöglicht, da erst dann das in der Kolbenstange angeordnete Steuerventil öffnet und den Weg des druckbeaufschlagbaren Sperrkolbens freigibt.

Davon ausgehend besteht die Aufgabe der Erfindung darin, einen druckmittelbetriebenen Arbeitszylinder der gattungsgemäßen Art so auszugestalten, daß das Rastieren nur bei Überschreiten eines vorbestimmten Grenzdruckes vollzogen wird, d.h. daß der Arbeitszylinder innerhalb bestimmter Druckwerte normal, also ohne Rastierung gefahren werden kann; gleichzeitig soll das Einrasten auch dann möglich sein, wenn die Endlage des Kolbens noch nicht exakt erreicht ist, wenn also im Bereich der Endlage des Kolbens gegen einen erhöhten Widerstand gearbeitet wird und erhöhter Arbeitsdruck erforderlich ist. Auch soll das Entriegeln, insbesondere das manuelle Entriegeln, gegen einen vergleichsweise geringen Widerstand an der Klinke vollzogen werden können.

Zur Lösung dieser Aufgabe dienen die Merkmale nach dem Kennzeichnungsteil des Patentanspruches 1.

Durch die Begrenzung der Wirkfläche der durch den Arbeitsdruck des Zylinders beaufschlagbaren Rastierhülse ist es ermöglicht, die die Rastierhülse verspannende Federeinrichtung relativ klein zu gestalten, d.h. innerhalb bestimmter Grenzen unabhängig vom Arbeitsdruck des Arbeitszylinders, mit der vorteilhaften Folge, daß das Entriegeln der Rastierhülse, insbesondere manuelles Entriegeln, gegen einen vergleichsweise geringen Widerstand erfolgen kann. Im weiteren ist es von besonderem Vorteil, daß die Rastierung erst bei Überschreiten eines vorbestimmten Grenzdruckes herbeigeführt werden kann, wenn sich der Kolben in der jeweils zur Rastierung dienenden Lage befindet.

Vorteilhafte Ausgestaltungen und Weiterbildungen sind in weiteren Unteransprüchen aufgeführt.

Die Erfindung ist nachfolgend anhand eines Ausführungsbeispiels unter Bezugnahme auf die beigefügte Zeichnung erläutert.
Figur 1 gibt in Längsschnittdarstellung den erfindungsgemäßen Arbeitszylinder in seiner Ausgangslage wieder; und
Figur 2 ist eine der Fig. 1 vergleichbare Längsschnittdarstellung unter Wiedergabe des Arbeitszylinders in verriegelter Lage.

Bei dem in Fig. 1 dargestellten druckmittelbetriebenen Arbeitszylinder ist in einem Gehäuse 1 ein Kolben 3 mit einer Kolbenstange 5 verbunden. Beim vorliegenden Ausführungsbeispiel ist der Kolben 3 mittels einer Mutter 7 gegenüber einem Anschlag 9 der Kolbenstange 5 verschraubbar; es ist auch jede andere Art der Befestigung des Kolbens an der Kolbenstange 5 möglich. Zwischen dem Kolben 3 und dem Außenumfang der Kolbenstange 5 ist ein Dichtelement 11 in Form eines O-Ringes vorgesehen, an welchen sich in Richtung des sogenannten Sekundärraums 13 des Arbeitszylinders ein Druckstück 15 und ein Rastierkörper in Form einer Rastierhülse 17 anschließen. Die Rastierhülse 17 ist zwischen einem an der Kolbenstange 5 ortsfest gehaltenen Anschlag 19 und der zugewandten Stirnseite des Kolbens 3 verschiebbar und wird mittels einer Feder 21 in Richtung des Kolbens verspannt. Die Rastierhülse 17 besitzt eine Klinke 22, welche mit dem am rechtsseitigen Ende des Gehäuses 1 dargestellten Rastierstößel 23 in Eingriff zu gelangen vermag.

Der Rastierstößel 23 erstreckt sich unter Verspannung durch die Feder 25 radial nach innen gerichtet in das Gehäuse und befindet sich im Verschiebewege der Rastierhülse 17. Ein am Rastierstößel befestigter Handgriff 27 dient zum Lösen der Rastierung, wie nachfolgend erläutert ist.

Die Funktionsweise des Arbeitszylinders gemäß der Erfindung ist wie folgt:

Wird durch den Anschluß 29 Druckmittel in den sog. Primärraum 31 des Arbeitszylinders eingeleitet, so wird der Kolben 3 mit der an ihm befestigten Kolbenstange 5 in an sich bekannter Weise verfahren, wobei sich der Kolben 3 bis zu einem im Sekundärraum 13 angeordneten Anschlag 33 bewegen kann. Wird der Druck im Primärraum 31 wieder reduziert bzw. auf den Wert Null heruntergefahren, so kann die Kolbenstange 5 mit dem Kolben durch äußere Rückstellkräfte in seine Ausgangslage zurückgefahren werden. Eine Rastierung bei dieser Art der Betätigung unterhalb eines bestimmten Druckniveaus findet nicht statt.

Wird in den Anschluß 29 ein erhöhter Druck eingeleitet, dann bewegt sich der Kolben 3 mit der Kolbenstange 5 in vorstehend erläuterter Weise, bis die Anschlagposition am Anschlag 33 erreicht ist; der erhöhte Druck wirkt gleichzeitig auf der Fläche des Dichtelements 11 und ist nunmehr groß genug, um das Dichtelement 11, das Druckstück 15 und die Rastierhülse 17 entgegen der Kraft der Feder 21 zu verschieben. Da sich der Kolben 3 in seiner Endlage am Anschlag 33 befindet, rastet die Rastierhülse mittels ihrer Klinke 22 am Rastierstößel 23 ein, indem dieser zunächst radial nach außen geschoben wird und nachfolgend unter der Eigenverspannung der Feder 25 in seine Rastierlage gemäß Fig. 2 zurückkehrt. Der Arbeitszylinder befindet sich folglich in rastierter Lage, wie sie in Fig. 2 dargestellt ist. Bei Abbau des Druckes im Primärraum 31 verbleibt der Kolben 3 mit der Kolbenstange 5 in der in Fig. 2 dargestellten Lage, bis diese durch Ziehen am Handgriff 27 freigegeben wird. Da die dem Druck im Primärraum ausgesetzte Wirkfläche des Dichtelements 11 im Vergleich zur Wirkfläche des Kolbens 3 vergleichsweise klein ist und folglich die Rückstellkräfte ausübende Feder 21 gleichfalls vergleichsweise klein dimensioniert werden kann, geschieht das Entriegeln gegen einen entsprechend geringen Widerstand, d.h. es ist nur der Reibwiderstand zu überwinden, welcher durch Anlage der Klinke 22 am Rastierstößel unter Einwirkung der Kraft der Feder 21 existiert.

## Patentansprüche

Druckmittelbetriebener Arbeitszylinder, mit einem auf wenigstens einer Seite (Primärraum 31) durch ein Druckmittel beaufschlagbaren Kolben (3), welcher mit einer von der druckabgewandten Kolbenseite aus dem Gehäuse (1) des Arbeitszylinders sich erstreckenden Kolbenstange (5) verbunden ist, mit einer an der Kolbenstange (5) des Arbeitszylinders angeordneten, mit dieser verfahrbaren Rastiereinrichtung (17), welche in vorbestimmter Position des mit der Kolbenstange (5) verbundenen Kolbens (3) mittels einer Klinke (22) selbsttätig gegenüber einem vom Gehäuse des Arbeitszylinders sich erstreckenden Rastierstößel (23) einrastet und manuell entriegelbar ist, dadurch gekennzeichnet, daß die Rastiereinrichtung aus einer am Außenumfang der Kolbenstange (5) verschiebbar geführten Rastierhülse (17) besteht, welche endseitig zwischen zwei Anschlägen, einerseits dem Kolben (3) und andererseits einem mit der Kolbenstange (5) verbundenen Anschlag (19) bewegbar ist, wobei eine an dem mit der Kolbenstange (5) verbundenen Anschlag (19) abgestützte Feder (21) die Rastierhülse (17) in Richtung des Kolbens (3) verspannt, daß zwischen dem Außenumfang der Kolbenstange (5) und dem Innenumfang des mit der Kolbenstange (5) verbundenen Kolbens (3) ein mittels eines Druckstückes (15) gegenüber der Rastierhülse (17) abgestütztes Dichtelement (11) geführt ist, derart, daß das Dichtelement (11) dem Druck innerhalb des Primärraums (31) des Arbeitszylinders ausgesetzt ist und bei Druckbeaufschlagung mittels des Druckstückes (15) auf die Rastierhülse (17) einwirkt, und daß der Rastierstößel (23) mittels einer Feder (25) in den Verfahrweg der Klinke (22) der Rastierhülse (17) verspannt ist, derart, daß die Klinke (22) beim druckunterstützten Verfahren der Rastierhülse (17) gegen die Kraft der Feder (25) des Rastierstößels (23) an diesem hintergreifend einrastet.

2. Arbeitszylinder nach Anspruch 1, dadurch gekennzeichnet, daß dieser als einfach wirkender Arbeitszylinder ausgebildet ist, so daß sich die Rastierhülse (17) und der Rastierstößel (23) innerhalb des Sekundärraums (13) befinden.

3. Arbeitszylinder nach Anspruch 1, dadurch gekennzeichnet, daß dieser als doppelt wirkender Arbeitszylinder ausgebildet ist, derart, daß bei durchgehender Kolbenstange in den beiden Druckräumen des Arbeitszylinders jeweils eine Rastierhülse (17) und ein Rastierstößel (23) vorgesehen sind.

4. Arbeitszylinder nach Anspruch 1, dadurch gekennzeichnet, daß das Druckmittel von pneumatischer Wirkungsweise ist.

5. Arbeitszylinder nach Anspruch 1, dadurch gekennzeichnet, daß hydraulisches Medium als Druckmittel verwendet ist.

## Claims

1. Pressure-medium-powered actuator having a piston (3) which can be acted on by a pressure medium on at least one side (primary chamber 31), the piston being connected to a piston rod (5) extending from the piston side remote from the pressure, out of the housing (1) of the actuator, having a latching device (17) arranged on the piston rod (5) of the actuator and which can travel with this actuator, this device, in a predetermined position of the piston (3) connected to the piston rod (5), latching by means of a pawl (22) automatically with respect to a latching rod (23) extending from the housing of the actuator and being manually releasable, characterised in that the latching device comprises a latching sleeve (17) movably guided along the outer periphery of the piston rod (5), this sleeve being movable on the end side between two stops, on the one hand the piston (3) and on the other hand a stop (19) connected to the piston rod (5), a spring (21) supported on the stop (19) connected to the piston rod (5) bracing the latching sleeve (17) in the direction of the piston (3), in that between the outer periphery of the piston rod (5) and the inner periphery of the piston (3) connected to the piston rod (5) a sealing element (11), supported by means of a pressure piece (15) with respect to the latching sleeve (17), is guided so that the sealing element (11) is exposed to the pressure inside the primary chamber (31) of the actuator and upon application of pressure acts on the latching sleeve (17) by means of the pressure piece (15), and in that the latching rod (23) is biased by means of a spring (25) into the travel path of the pawl (22) of the latching sleeve (17) so that during the pressure- supported travel of the latching sleeve (17) the pawl (22) engages on the latching rod (23) by gripping behind it against the force of its spring (25).

2. Actuator according to claim 1, characterised in that it is constructed as a single-action actuator so that the latching sleeve (17) and the latching rod (23) are located inside the secondary chamber (13).

3. Actuator according to claim 1, characterised in that it is constructed as a double-action actuator so that, with the piston rod passing continuously through, the two pressure chambers of the actuator are each provided with a latching sleeve (17) and a latching rod (23).

4. Actuator according to claim 1, characterised in that the pressure medium operates pneumatically.

5. Actuator according to claim 1, characterised in that a hydraulic medium is used as the pressure medium.

## Revendications

1. Vérin actionné par fluide avec un piston (3) pouvant être chargé par un fluide au moins d'un côté (chambre primaire 31) dont le côté détourné de la pression est rattaché à une tige de piston (5) sortant du corps (1) du vérin, avec un dispositif d'arrêt (17) disposé sur la tige de piston (5) du vérin et déplaçable avec cette dernière qui s'enclenche automatiquement dans une position prédéterminée du piston (3) rattaché à la tige de piston (5) au moyen d'un cliquet (22) par rapport à un poussoir d'arrêt (23) sortant du corps du vérin et pouvant être déverrouillé manuellement, caractérisé en ce que le dispositif d'arrêt consiste en une douille d'arrêt (17) guidée de façon mobile sur la circonférence extérieure de la tige de piston (5) entre deux butées extrêmes, c.a.d. le piston (3) d'une part et la butée (19) rattachée à la tige de piston (5) d'autre part, où un ressort (21) s'appuyant sur une butée (19) rattachée à la tige de piston (5) retient la douille d'arrêt (17) en direction du piston (3) et en ce qu'un élément d'étanchéité (11) s'appuyant par l'intermédiaire d'une pièce de poussée (15) sur la douille d'arrêt (17) est guidé entre la circonférence extérieure de la tige de piston (5) et la circonférence intérieure du piston (3) rattaché à la tige de piston (5) de sorte que l'élément d'étanchéité (11) soit exposé à la pression régnant à l'intérieur de la chambre primaire (31) du vérin et qu'il vienne agir sur la douille d'arrêt (17) au moyen de la pièce de poussée (15) dès qu'il se trouve sous pression et en ce que le poussoir d'arrêt (23) soit retenu par un ressort (25) sur le parcours du cliquet (22) de la douille d'arrêt (17) de façon que le cliquet (22) vienne s'enclencher dans le poussoir d'arrêt (23) en s'y engageant par derrière lorsque la douille d'arrêt (17) se déplace, assisté par la pression, contre la force du ressort (25) du poussoir d'arrêt (23).

2. Vérin d'actionnement selon revendication 1, caractérisé en ce qu'il est conçu comme vérin à simple effet de sorte que la douille d'arrêt (17) et le poussoir d'arrêt (23) se trouvent à l'intérieur de la chambre secondaire (13).

3. Vérin selon revendication 1, caractérisé en ce qu'il est conçu comme vérin à double effet de sorte qu'avec une tige de piston traversante les deux chambres de pression du vérin comportent une douille d'arrêt (17) et un poussoir d'arrêt (23) respectivement.

4. Vérin selon revendication 1, caractérisé en ce que le fonctionnement du fluide se situe sur le plan pneumatique.

5. Vérin selon revendication 1, caractérisé en ce qu'un milieu hydraulique est utilisé comme fluide.
